# EUROPÄISCHE PATENTSCHRIFT

(11) **EP 0 588 047 B1**
(45) Veröffentlichungstag und Bekanntmachung des Hinweises auf die Patenterteilung: **22.05.1996**
(21) Anmeldenummer: 93112636.1
(22) Anmeldetag: 06.08.1993
(51) Int. Cl.: F41H 11/16

(54) **Minenräumanordnung**
Arrangement for clearing land mines
Dispositif de déminage

(30) Priorität: 15.09.1992 DE 4230769
(43) Veröffentlichungstag der Anmeldung: 23.03.1994
(73) Patentinhaber: MaK System Gesellschaft mbH, D-24159 Kiel (DE)
(72) Erfinder: Eggers, Manfred, Dipl. Ing., D-24214 Gettorf (DE); Kühl, Manfred, D-24159 Kiel (DE); Matzen, Uwe, D-24214 Gettorf (DE)
(74) Vertreter: Hansmann, Dierk, Dipl.-Ing.

(56) Entgegenhaltungen:
- EP-A- 0 115 738
- EP-A- 0 467 023
- DE-A- 3 904 995
- GB-A- 2 220 894
- US-A- 5 198 608

## Beschreibung

Die Erfindung bezieht sich auf eine Minenräumanordnung als Vorbaugerät für Fahrzeuge, insbesondere Panzerfahrzeuge, zum Räumen von Landminen, bestehend aus einzelnen Räumschildelementen, mit Grabzähnen, wobei die Räumschildelemente etwa auf einer Linie schräg zur Fahrtrichtung an einem Aufnahmerahmen einstellbar angeordnet sind, wobei jedes Räumschildelement aus einem konkav gewölbten Oberteil besteht und durch Grabzähne für die Räumtiefe fortgesetzt ist und die Oberteile über Stützstreben an quer zur Fahrtrichtung verlaufenden waagerechten Schwenkachsen am Aufnahmerahmen gehalten und über zugeordnete Gleitflächen am Boden führbar sind.

Derartige Anordnungen mit einer Mehrzahl von Räumelementen je Gerät sind bekannt. Bei Geräten dieser Art besteht das Problem, die Räumtiefe der Grabzähne einzustellen und einzuhalten. Es ist bekannt, relativ große Einzelelemente auszubilden und diese hydraulisch individuell einzustellen. Da es sich hierbei um einen gefährdeten Bereich handelt, ist es unzweckmäßig, hierbei Hydraulikaggregate und entsprechende Zuleitungen anzuordnen.

Nach der GB-A-2 220 894 ist auch eine gattungsgemäße Anordnung bekannt, wobei die Grabzähne verstellbar und hierzu über Stützstreben gehalten sind.

Die Aufgabe der Erfindung ist es, gattungsgemäße Anordnungen zu verbessern und unter Berücksichtigung einer unebenen Räumfläche eine anpassungsfähige Ausbildung zu schaffen, die eine selbsttätige Einstellung der Räumtiefe ermöglicht und eine robuste ansprengsichere Anordnung gewährleistet.

Die Lösung dieser Aufgabe erfolgt erfindungsgemäß dadurch, daß die Räumschildelemente über eine einstellbare Schubstange zur Begrenzung der Schwenkbewegung oberhalb zu den Stützstreben am Aufnahmerahmen gehalten sind.

Hierdurch ist es möglich, die Räumschildelemente individuell einzustellen und dabei eine Halterung durch unempfindliche Elemente vorzunehmen, wobei die Grabzahnlänge die Räumtiefe bestimmt.

Zur Erhöhung der Räumsicherheit wird vorgeschlagen, die Räumschildelemente mit langen Grabzähnen und kurzen Räumzähnen verbunden sind.

Eine günstige Ausgestaltung wird dadurch geschaffen, daß die Gleitflächen über in Fahrtrichtung vorgeschaltete Schrägen mit den Oberteilen verbunden sind, die Grabzähne und/oder Räumzähne zur Verlängerung der Oberteile der Räumschildelemente aufnehmen.

Um eine gute Einstellbarkeit über die Raumbreite zu erhalten, wird vorgeschlagen, über die Fahrzeugbreite mindestens sechs Räumschildelemente ausgebildet sind.

Zur Verbesserung der Räumsicherheit ist ferner vorgesehen, daß die benachbarten Räumschildelemente mit einem Versatz angeordnet sind, indem das in Fahrtrichtung hintenliegende Räumschildelement zurückgesetzt ist.

Für einen Einsatz auf Fahrbahnen und festen Straßen wird vorgeschlagen, daß die Grabzähne der Räumschildelemente durch Stahlblechhauben für das Räumen auf festem Untergrund abdeckbar sind.

Um beim Räumen das Fahrzeuggewicht abzustützen und zur Vermeidung, daß sich der Aufnahmerahmen bei großen Räumwiderständen abhebt, ist vorgesehen, daß ein starr mit dem Fahrzeug verbundener Aufnahmerahmen für die Räumschildelemente Gleitflächen zur Höhenpositionierung aufweist.

Zur Herabsetzung der Zerstörungsgefahr bei Detonation ist vorgesehen, daß mindestens die gewölbten Oberteile der Räumschildelemente Durchbrüche aufweisen, die kleiner als die zu räumenden Minen ausgebildet sind.

In der Zeichnung sind Ausführungsbeispiele der Erfindung schematisch dargestellt. Es zeigen:
- Fig. 1: eine Seitenansicht eines Minenräumgerätes in einer Einsatzposition,
- Fig. 2: eine Draufsicht auf ein Minenräumgerät,
- Fig. 3: eine Vorderansicht eines Minenräumgerätes auf unebenem Gelände im Einsatz,
- Fig. 4: eine Seitenansicht eines Minenräumgerätes in der angehobenen Transportposition,
- Fig. 5: eine alternative Ausführungsform eines Minenräumgerätes zum Räumen von Minen auf festen Fahrbahnen.

Bei der dargestellten Anordnung ist an einem Panzerfahrzeug 1 mit einem einstellbaren Räum- oder Stützschild 2 ein Aufnahmerahmen 3 eines Minenräumgerätes 4 angeordnet. Hierbei ist das Minenräumgerät 4 über Gelenke 5,6 und Streben 7 fest zugeordnet. Dabei sind Gelenkaugen 8 für die Streben 7 und Gelenkaugen 5 am Räum- und Stützschild 2 und Gelenkaugen 9 für die Streben 7 und Augen 6 am Aufnahmerahmen 3 angeordnet. Der Aufnahmerahmen 3 ist in dieser Ausbildung pfeilartig ausgebildet. Selbstverständlich kann der Aufnahmerahmen auch als schräggestellte Gerade ausgebildet sein.

Am Aufnahmerahmen 3 sind einzelne Räumelemente 10 über Stützstreben 15 um gebildete Schwenkachsen 11 bewegbar angelenkt. Die Räumelemente 10 bestehen aus einem konkaven Oberteil 12, das durch eine schräg nach hinten verlaufende Fläche 13 fortgeführt wird und in eine Gleit- und Stützfläche 14 an den Stützstreben 15 übergeht.

Die Räumelemente 10 sind oberhalb der Stützstreben 15 über einstellbare Schubstangen 16 in der Lage zum Aufnahmerahmen 3 festgelegt, wobei die Schubstangen 16 eine begrenzte Schwenkbewegung jedes Räumelementes 10 um die zugehörige Schwenkachse 11 zulassen. Die Schubstangen 16 sind einerseits an Ösen 25 des Aufnahmerahmens 3 und andererseits an Ösen 26 der Räumelemente 10 befestigt. An den Schrägen 13 sind weiterhin neben langen Grabzähnen 17 kurze Räumzähne 18 angebracht. Die Abstände zwischen den Grabzähnen 17 einerseits und den kurzen Räumzähnen 18 andererseits sind dadurch so eng, daß eine durch die Grabzähne 17 an die Oberfläche geförderte Mine über die Zähne 17,18 hinweg zur Seite geschoben werden kann. Das gleich geschieht mit aufgeworfenem Erdreich, wobei die konkaven Oberteile 12 zusätzlich verwendet werden. Die Räumelemente 10 werden durch die Flächen 13 und Stützflächen 14 im Rahmen ihres Bewegungsspielraumes auf dem Boden geführt und daran gehindert, durch die Grabzähne 17 in den Boden hineingezogen zu werden. Auf diese Weise ist eine Eigenführung der einzelnen Räumelemente auf unebenem Boden gewährleistet.

Gemäß Fig. 2 sind die einzelnen Räumelemente 10 an dem Aufnahmerahmen 3 so positioniert, daß das jeweils äußere Element hinter dem inneren Element um ein bestimmtes Maß 19 zurückspringt. Dadurch wird eine einwandfreie Übergabe von aufgeworfenen Minen und sonstigem Räumgut von den inneren Elementen zu den äußeren Elementen sichergestellt.

Zur Sicherstellung einer eindeutigen Position des Räumschildes 2 und des Aufnahmerahmens 3 zum Erdboden sowie zur Abstützung der zugehörigen Gewichte sowie eines Teils des Panzergewichtes befinden sich am Aufnahmerahmen 3 zusätzlich nach vorn ansteigende Gleitflächen 20. Diese bewirken außerdem, daß das Fahrzeug 1 teilweise aus der Federung der Laufrollen 21 herausgehoben wird und dadurch eine eindeutige Höhenposition zum Boden erhält.

In der Fig. 3 wird die Anpassungsfähigkeit der einzelnen Räumelemente 10 an eine unebene Bodenkontur 22 gezeigt, so daß auch hierbei die Grabzähne 17 über die gesamte Räumbreite hinweg mit in etwa gleicher Tiefe in den Boden eindringen können.

Die konkaven Flächen der Räumelemente 10 können mit Durchbrüchen 23 versehen sein, damit Druckwellen einer beim Räumen detonierenden Mine möglichst wenig Widerstand vorfinden und die Beschädigung der Räumelemente 10 in Grenzen gehalten wird. Hierbei richten sich Durchmesser und Abstand der Durchbrüche 23 im wesentlichen nach der Größe und Form der kleinsten zu räumenden Mine. Ähnliche Durchbrüche sind auch in den Flächen 13,14 sinnvoll, wobei aber gewährleistet werden muß, daß die Gleit- und Stützfunktion nicht beeinträchtigt wird.

Bei dem Fahrzeug 1 gemäß Fig. 4 ist ein angehobenes Stützschild 2' mit dem daran befestigten Minenräumgerät 4' gezeigt. In dieser Position ist das Fahrzeug 1 in seiner Beweglichkeit kaum behindert und in der Lage, mit erhöhter Geschwindigkeit zum Einsatzort zu fahren.

Eine Variante ist in Fig. 5 gezeigt, indem die Grabzähne 17 durch Stahlblechhauben 24 abgedeckt werden. Gleichzeitig wird das Stützschild 2 angehoben und die Länge der Streben 7 vergrößert, so daß die Räumelemente 10 innerhalb ihres Schwenkspiels um die Achse 11 mit den Hauben 24 auf dem Boden gleiten. Damit ist es möglich, auf befestigtem Boden, wie Straßen oder Rollbahnen, verstreute Minen zu räumen.

## Patentansprüche

1. Minenräumanordnung als Vorbaugerät für Fahrzeuge, insbesondere Panzerfahrzeuge, zum Räumen von Landminen, bestehend aus einzelnen Räumschildelementen (10), mit Grabzähnen (17), wobei die Räumschildelemente (10) etwa auf einer Linie schräg zur Fahrtrichtung an einem Aufnahmerahmen (3) einstellbar angeordnet sind, wobei jedes Räumschildelement (10) aus einem konkav gewölbten Oberteil (12) besteht und durch Grabzähne für die Räumtiefe fortgesetzt ist und die Oberteile (12) über Stützstreben (15) an quer zur Fahrtrichtung verlaufenden waagerechten Schwenkachsen (11) am Aufnahmerahmen (3) gehalten und über zugeordnete Gleitflächen (14) am Boden führbar sind, dadurch gekennzeichnet, daß die Räumschildelemente (10) über eine einstellbare Schubstange (16) zur Begrenzung der Schwenkbewegung oberhalb zu den Stützstreben (15) am Aufnahmerahmen (3) gehalten sind.

2. Minenräumanordnung nach Anspruch 1, dadurch gekennzeichnet, daß die Räumschildelemente (10) mit langen Grabzähnen (17) und kurzen Räumzähnen (18) verbunden sind.

3. Minenräumanordnung nach Anspruch 1 oder 2, dadurch gekennzeichnet, daß die Gleitflächen (14) über in Fahrtrichtung vorgeschaltete Schrägen (13) mit den Oberteilen (12) verbunden sind, die Grabzähne (17) und/oder Räumzähne (18) zur Verlängerung der Oberteile (12) der Räumschildelemente (10) aufnehmen.

4. Minenräumanordnung nach einem der Ansprüche 1 bis 3, dadurch gekennzeichnet, daß über die Fahrzeugbreite mindestens sechs Räumschildelemente (10) ausgebildet sind.

5. Minenräumanordnung nach einem der Ansprüche 1 bis 4, dadurch gekennzeichnet, daß die benachbarten Räumschildelemente (10) mit einem Versatz (19) angeordnet sind, indem das in Fahrtrichtung hintenliegende Räumschildelement (10) zurückgesetzt ist.

6. Minenräumanordnung nach einem der Ansprüche 1 bis 5, dadurch gekennzeichnet, daß die Grabzähne (17) der Räumschildelemente (10) durch Stahlblechhauben (24) für das Räumen auf festem Untergrund abdeckbar sind.

7. Minenräumanordnung nach einem der Ansprüche 1 bis 6, dadurch gekennzeichnet, daß ein starr mit dem Fahrzeug (19) verbundener Aufnahmerahmen (3) für die Räumschildelemente (10) Gleitflächen (20) zur Höhenpositionierung aufweist.

8. Minenräumanordnung nach einem der Ansprüche 1 bis 7, dadurch gekennzeichnet, daß mindestens die gewölbten Oberteile (12) der Räumschildelemente (10) Durchbrüche (23) aufweisen, die kleiner als die zu räumenden Minen ausgebildet sind.

## Claims

1. Mine-clearing arrangement in the form of a device for mounting on the front of vehicles, in particular armoured vehicles, for clearing land mines, comprising individual clearing blade elements (10) having digging teeth (17), the clearing blade elements (10) being disposed substantially in a line on a receiving frame (3) so as to be adjustable obliquely relative to the direction of travel, each clearing blade element (10) comprising a concave curved top part (12) and being continued by digging teeth for the clearing depth and the top parts (12) being held by means of supporting struts (15) at horizontal swivelling axes (11) extending at right angles to the direction of travel on the receiving frame (3) and being guidable by means of associated sliding surfaces (14) on the ground, characterized in that the clearing blade elements (10) are held on the receiving frame (3) by means of an adjustable push rod (16) for delimiting the swivelling motion above relative to the supporting struts (15).

2. Mine-clearing arrangement according to claim 1, characterized in that the clearing blade elements (10) are connected to long digging teeth (17) and short clearing teeth (18).

3. Mine-clearing arrangement according to claim 1 or 2, characterized in that the sliding surfaces (14) are connected by bevels (13) situated upstream thereof in the direction of travel to the top parts (12), which receive digging teeth (17) and/or clearing teeth (18) for lengthening the top parts (12) of the clearing blade elements (10).

4. Mine-clearing arrangement according to one of claims 1 to 3, characterized in that at least six clearing blade elements (10) are constructed over the vehicle width.

5. Mine-clearing arrangement according to one of claims 1 to 4, characterized in that the adjacent clearing blade elements (10) are arranged with an offset (19) in that the clearing blade element (10) lying downstream in the direction of travel is set back.

6. Mine-clearing arrangement according to one of claims 1 to 5, characterized in that the digging teeth (17) of the clearing blade elements (10) may be covered by sheet steel hoods (24) for clearing work on hard subsoil.

7. Mine-clearing arrangement according to one of claims 1 to 6, characterized in that a receiving frame (3) for the clearing blade elements (10), which is rigidly connected to the vehicle (19), has sliding surfaces (20) for vertical positioning.

8. Mine-clearing arrangement according to one of claims 1 to 7, characterized in that at least the curved top parts (12) of the clearing blade elements (10) have through holes (23) which are smaller than the mines which are to be cleared.

## Revendications

1. Dispositif de déminage sous la forme d'un avant-corps pour véhicules, en particulier pour véhicules blindés, destiné à l'enlèvement de mines terrestres, qui se compose de différents éléments de déminage en forme de bouclier (10) munis de dents de creusement (17), les éléments de déminage en forme de bouclier (10) étant montés, de façon à pouvoir être réglés, suivant une ligne en oblique par rapport au sens du roulement, sur un châssis de support (3), chacun des éléments de déminage en forme de bouclier (10) se composant d'une partie supérieure bombée à une forme concave (12) et étant prolongé par des dents de creusement pour la profondeur de déminage et les parties supérieures (12) étant maintenues par l'intermédiaire d'étrésillons (15) sur des axes de pivotement horizontaux (11) suivant une direction transversale par rapport au sens de roulement, montés sur le châssis de support (3), et pouvant être guidée au sol par des faces de glissement y adjointes (14), le dispositif de déminage étant caractérisé en ce que les éléments de déminage en forme de bouclier (10) sont maintenus sur le châssis de support (3) par l'intermédiaire d'une jambe de force pouvant être réglée (16) pour la limitation du mouvement de pivotement, à la partie supérieure par rapport aux étrésillons (15).

2. Dispositif de déminage suivant la revendication 1, caractérisé en ce que les éléments de déminage en forme de bouclier (10) sont reliés à de longues dents de creusement (17) et à des courtes dents de déminage (18).

3. Dispositif de déminage suivant l'une ou l'autre des revendications 1 et 2, caractérisé en ce que les faces de glissement (14) sont reliées par des éléments en oblique (13), montés en amont dans le sens du roulement, aux parties supérieures (12), qui portent des dents de creusement (17) et/ou des dents de déminage (18) pour le prolongement de ces parties supérieures (12) des éléments de déminage en forme de bouclier (10).

4. Dispositif de déminage suivant l'une quelconque des revendications 1 à 3 , caractérisé en ce que sur la largeur du véhicule, il a été prévu au moins sic éléments de déminage en forme de bouclier (10).

5. Dispositif de déminage suivant l'une quelconque des revendications 1 à 4, caractérisé en ce que les éléments de déminage en forme de bouclier (10) voisins l'un de l'autre ont été montés de façon à présenter un décalage (19), en ce sens que l'élément de déminage en forme de bouclier (10) qui se trouve à l'arrière dans le sens du roulement est déplacé vers l'arrière.

6. Dispositif de déminage suivant l'une quelconque des revendications 1 à 5, caractérisé ne ce que les dents de creusement (17) des éléments de déminage en forme de bouclier (10) peuvent être découvertes par des capots de tôle d'acier (24) pour le déminage en sous-sol ferme.

7. Dispositif de déminage suivant l'une quelconque des revendication 1 à 6, caractérisé en ce qu'un châssis de support (3), relié rigidement au véhicule (1), pour des éléments de déminage en forme de bouclier (10), présente des surfaces de glissement (20) pour le;positionnement en hauteur.

8. Dispositif de déminage suivant l'une quelconque des revendications 1 à 7, caractérisé en ce qu'au moins les parties supérieures bombées (12) des éléments de déminage en forme de bouclier (10) présentent des ajours (23) qui ont été prévus plus petits que les mines à enlever.
